# FASCICULE DE BREVET EUROPEEN

(11) **EP 0 296 921 B1**
(45) Date de publication et mention de la délivrance du brevet: **29.07.1992**
(21) Numéro de dépôt: 88401405.1
(22) Date de dépôt: 09.06.1988
(51) Int. Cl.: H05H 1/30

(54) **Torche à plasma micro-onde, dispositif comportant une telle torche et procédé pour la fabrication de poudre les mettant en oeuvre**
Mikrowellenplasmabrenner, einen solchen Brenner aufweisende Anlage und sie verwendendes Puderproduktionsverfahren
Microwave plasma torch, device comprising such a torch and production procedure for powder operating them

(30) Priorité: 10.06.1987 FR 8708096
(43) Date de publication de la demande: 28.12.1988
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Labat, Jean-Luc, Ibaraki 300 (JP); Ougarane, Lahcen, F-78990 Elancourt (FR); Gastiger, Michel, F-91400 Orsay (FR)
(74) Mandataire: Le Moenner, Gabriel

(56) Documents cités:
- DE-A- 2 336 050
- DE-A- 3 134 501
- ELEKTRONISCHE RUNDSCHAU, vol. 13, no. 11, novembre 1959, pages 404-406; W. SCHMIDT: "Der Mikrowellen-Plasmabrenner"

## Description

La présente invention concerne une torche à plasma micro-onde du type comprenant au moins une arrivée de gaz et un guide d'onde, ainsi qu'un dispositif et un procédé pour la fabrication de poudre mettant en oeuvre une telle torche.

Une torche de ce type est connue du document DE-A-23.36.050 qui décrit un ensemble combiné de guide d'onde et de torche porteuse d'électrode et refroidie par eau pour l'analyse par spectre d'émission.

Un dispositif et un procédé pour la fabrication de poudre avec une torche plasma à micro-ondes sont connus du document DE-A-31.34.501.

La présente invention a pour objet une nouvelle structure de torche à plasma convenant tout particulièrement pour la fabrication de poudres avec un rendement accru et une faible consommation en énergie.

Selon la présente invention, la torche à plasma micro-onde, caractérisée en ce qu'elle comporte une cavité résonnante formant autour de la conduite un manchon ouvert du côté de la sortie de la conduite et comportant une ouverture latérale ; une structure coaxiale de transition perpendiculaire au manchon comportant un tube externe raccordé à l'ouverture latérale du manchon et un organe interne dont l'une des extrémités est au contact de la conduite et dont l'autre extrémité est au contact de la face interne du guide d'onde et porte une pièce de transition disposée dans le guide d'onde ; le guide d'onde d'alimentation en énergie micro-ondes ayant une section rectangulaire et perpendiculaire à la structure coaxiale et étant pourvue d'une ouverture où est raccordé le tube externe de ladite structure ; des moyens d'alimentation en gaz de gainage dans le guide d'onde et/ou la structure coaxiale et/ou le manchon ; éventuellement des moyens d'accord ; et éventuellement des moyens d'allumage du plasma.

La présente invention sera mieux comprise en regard des figures annexées sur lesquelles :
- la figure 1 représente une coupe latérale d'une torche selon l'invention dans son plan de symétrie ;
- la figure 2 représente une vue de face de la torche ;
- la figure 3 représente une vue de dessus de la torche ;
- la figure 4 représente une vue en coupe de la fenêtre d'étanchéité au gaz ; et
- la figure 5 représente une vue schématique d'un dispositif selon l'invention.

Sur les figures 1, 2 et 3 apparaît une conduite coaxiale d'amenée de gaz, la conduite intérieure 1 conduisant le gaz actif introduit par l'extrémité 22 reliée à une source de gaz non représentée. Par la conduite transversale 23 reliée à une source de gaz plasmagène non représentée arrive le gaz circulant dans la conduite extérieure 2 en matériau conducteur. La conduite coaxiale (1,2) est entourée d'un manchon métallique cylindrique de même axe faisant cavité de resonnance 3 fermée du coté de l'arrivée des gaz par une bride 18 annulaire fixée sur le manchon 3 par des vis 19. Cette bride 18 est traversée par et vissée sur la tige creuse et extérieurement filetée d'un piston 9 coulissant dans le manchon 3 et empruntée par la conduite 1,2. Des joints 25, 25′, 26 et 26′ toriques assurent l'étanchéité aux gaz.

Le manchon 3 comporte une ouverture latérale 4 sur laquelle est fixée perpendiculairement à joint étanche le tube externe métallique 5 de la structure de transition coaxiale. L'organe interne métallique 6 disposée sur l'axe de la structure coaxiale est d'une part au contact de la conduite externe 2, le contact étant réalisé par une pièce de contact 20 amovible et d'autre part au contact de la face interne de la paroi du guide d'ondes à section rectangulaire 8 opposée à l'ouverture 27 circulaire où est raccordée à joint étanche le tube externe 5 de la structure coaxiale. Le guide d'onde 8 est disposé perpendiculairement à la structure coaxiale et à l'axe de la conduite et du manchon 3. L'organe interne 6 est pourvu d'une pièce 7 d'accord non nécessairement fixe.

Dans le guide d'onde 8 débouche une canalisation 21 d'amenée de gaz de gainage. La cavité formant manchon 3 est prolongée par le manchon 10 disposé autour de la conduite 1,2 et qui porte une bride 17 de fixation.

Sur la figure 2 apparait en outre sur le guide d'onde 8 les portions centrale 24 et les portions latérales 23-23′, les doubles brides 12-13 fixées entre les brides 28 et 29 solidaires respectivement des portions 23-23′et 24 du guide d'onde 8.

Sur la figure 4 apparait la structure de fenêtres comportant chacune deux brides 12 et 13 rectangulaires metalliques qui enserrent dans une évidement 15 une fenêtre 11 transparente aux ondes, par exemple en quartz.

L'étanchéité en gaz est assurée par des joints 14 en silicone disposés entre la fenêtre 11 et les surfaces en regard de la bride 12 et de l'évidement de la bride 13. La bride 13 comporte en outre une gorge et 16 où est disposé un joint rectangulaire métallique qui assure l'étanchéité au gaz de la portion centrale 24 du guide d'onde 8 par contact sur la bride 28.

De préférence, les arêtes et les angles vifs sont adoucis pour éviter l'arcage du plasma.

Dans une variante non représentée, la bride 18 n'est traversée en son centre que par la conduite 1,2 et le piston 9, intérieur au manchon et sans tige creuse, est déplacé dans le manchon par une ou plusieurs tiges traversant la bride 18.

Dans une autre variante non représentée, l'introduction de gaz de gainage a lieu dans le manchon 3 ou 10. L'étanchéité au gaz dans la torche peut être assurée par une pièce disposée dans la structure coaxiale par exemple, le fenêtres 12, 13 ne sont alors par nécessaires.

En outre, les moyens d'étanchéité au gaz ne sont pas nécessaires dans certaines applications de ces torches.

Est nécessaire par contre, un bon contact électrique entre toutes les parties conductrices qui guident les micro-ondes. A cet effet, leur jonction parfaitement conductrice entre les parties métalliques jointes par brides peut être assurée par des joints en cuivre ou en indium.

Dans une variante non représentée, la coaxialité des conduites 1 et 2 est assurée au moyen de picots ou d'un ressort métallique disposé entre les deux conduites.

La conduite d'amenée de gaz n'est pas nécessairement coaxiale et peut n'être constituée que d'une conduite.

La longueur des conduites 1 et 2 peut-être modifiée en ligne par coulissement le long de l'axe. Ces longueurs et celle du manchon peuvent être en outre modifiées par l'adjonction d'embouts 30,31,32 vissés à leur extrémité et interchangeables.

Selon l'application de la torche, ces embouts peuvent être choisis dans un matériau adapté aux produits traités dans la torche, bon conducteurs à point de fusion élevé et de préférence réfractaire pour le manchon et la conduite extérieure, éventuellement aussi réfractaire pour la conduite 1 et non nécessairement conducteur.

De préférence, l'extrémité des conduites 1,2 et du manchon 10 ou des embouts vissés à leur extrémité est arrondie.

La présente invention concerne également en dispositif étanche pour la fabrication de poudre qui met en oeuvre une torche selon l'invention et comporte en outre un générateur micro-ondes, une torche à plasma micro-ondes, une enceinte réactionnelle, des moyens d'alimentation en gaz réactif, en gaz plasmagène et un gaz de gainage, des moyens de séparation de poudre et des gaz, des moyens de collection des poudres, et des moyens d'évacuation des gaz effluents.

Outre la cavité de résonnance 43, le manchon 40 et le guide d'onde 48 qui correspondent à la cavité 3, au manchon 10 et au guide d'onde 8 représentés que les figures précédentes, le dispositif comporte un générateur de micro-ondes 41 relié par des moyens usuels au guide d'onde 48. Il comporte aussi des canalisations d'amenée de gaz de gainage 42, de gaz réactif 47 et de gaz plasmagène 46. Des moyens d'accord, par exemple des pistons peuvent être prévus sur le guide d'onde. D'autres moyens d'accord usuels sont également envisageables.

Le manchon 40 débouche et dépasse de D₁ dans l'enceinte réactionnelle 53 de longueur L et de diamètre D, dont l'extrémité opposée à une forme de cône d'angle de préférence environ égal à 20°.

Selon l'invention, le rapport L/D est compris entre 1,5 et 6, de préférence entre 2 et 4.

Pour éviter la contamination des poudres par le matériau de la parroi de l'enceinte, celle-ci peut être électropolie ou équipée d'une doublure en quartz.

L'enceinte réactionnelle débouche dans un séparateur de poudre et de gaz constitué d'un filtre cylindrique métallique 50 entouré d'un manchon 49 étanche et relié à une conduite d'évacuation des gaz 52. A la sortie du filtre cylindrique 50 est disposé un collecteur de poudre 51 des vannes et une alimentation 56 de gaz de purge et une conduite de mise sous vide 55 sont en outre prévues pour faciliter le changement de collecteur sans contamination des poudres. D'autres moyens usuels de séparation de poudre et de gaz sont envisageables.

Le dispositif d'allumage 54 permet d'allumer le plasma par contact électrique avec la conduite de gaz.

Le moyens d'allumage du plasma ne sont pas nécessairement choisi tels que représentés. Ils peuvent être constitués par tout moyen d'allumage usuel au niveau de l'extrémité de la conduite, par tout moyen extérieur compaptible avec la structure de l'enceinte. Il peut être en particulier réalisé au moyen d'un fil métallique introduit dans la conduite 2 et amovible ou non une fois le plasma allumé.

Dans un autre mode de réalisation non représenté, le gaz de gainage peut être introduit au niveau du manchon 40 ou de la cavité 43 ou du coaxial (qui n'apparait pas sur la figure 5) et le gaz plasmagène par l'organe interne de la transition coaxiale qui débouche dans ce cas dans la conduite externe 2 pour y conduire le gaz plasmagène.

Dans un autre mode de réalisation, on peut prévoir d'autres modes usuels de récupération des poudres et des gaz à la sortie de l'enceinte réactionnelle. Les gaz résiduels peuvent être séparés, détruits pour certains toxiques et recyclés pour d'autres (plasmagène, de gainage).

Dans un autre mode de fonctionnement, la torche dans lesquels les gaz dans la configuration représenté ici circulent du haut vers le bas, peut être orientée de façon différente, par exemple orientée du bas vers le haut.

Le dispositif selon l'invention s'applique notamment à la synthèse de poudre, c'est pourquoi la présente invention concerne également un procédé pour la préparation de poudre caractérisé en ce que l'on utilise un dispositif selon l'invention et en ce que le gaz réactif est choisi parmi les silanes, l'ammoniac, les hydrures de bore, les halogènures de tungstène et de titane, l'oxygène et les organo métalliques gazeux et leurs mélanges.

Le procédé selon l'invention s'applique en particulier à la préparation de poudre à base de silicium, à savoir poudre de silicium, de silice, de carbure et nitrure de silicium.

Le gaz réactif est alors selon l'invention choisi parmi les silanes et polysilanes, halogeno silanes, alkylsilanes et leur mélange à l'oxygène et à l'ammoniac.

Le gaz de gainage circule in fine, où que soit la conduite d'alimentation, entre le manchon et la conduite externe 2. On peut utiliser tout gaz de gainage usuel, et en particulier des gaz inertes comme l'azote, ou l'hydrogène par exemple.

Le gaz plasmagène utilisé est un gaz plasmagène classique, en particulier l'argon.

Il est injecté et circule dans la conduite extérieure. Le gaz actif circule dans la conduite interne ou dans la conduite unique quand ce mode de réalisation est utilisé. Dans ce cas, du gaz plasmagène peut être injecté à l'allumage puis remplacé par ou mélangé à du gaz actif.

Selon l'invention, la ression d'utilisation est de l'ordre de la pression atmosphérique ou supérieur à celle-ci, jusqu'à 5 atmosphère environ.

Par micro-onde, on entend la bande allant d'environ 400 à 12000 MHz.

### Exemple 1.

La demanderesse a mis en oeuvre l'invention dans les conditions suivantes :
- L/D = 2,5 ; D₁ compris entre D/4 et 3 D/4, de préférence 0,4 D.
- D/d₁ = compris entre 40 et 150, de préférence 100.
- d₁ = 2 mm (diamètre interne de la conduite 1)
- d₂ = 4 mm ( " externe " " 1)
- d₃ = 7,5 mm ( " interne " " 2)
- d₄ = 12 mm ( " externe " " 2)
- d₅ = 27 mm ( " interne du manchon 10)
- d₆ = 33 mm ( " externe du manchon 10)
- la conduite 1 a un embout en quartz
- la conduite 2 a un embout en tungstène
- le manchon 10 a un embout en laiton
- le réacteur est en inox 316 L - (la température de référence interne est 440°C).
- gaz réactif : SiH₄ 71/mn
- gaz plasmagène : Ar 31/mn
- gaz de gainage : N₂ 111/mn
- puissance µ-onde 2,5 kW
- production = 490 g/h de poudre de silicium soit un rendement énergétique de 5,15 kWh/kg de poudre et 7,90 kWh électrique/kg de poudre (conversion 100%, rendement du générateur 66%).

On a étiré un monocristal à partir des poudres obtenues ainsi. L'analyse du monocristal à révélé 7 10¹⁷ atome/cm³ d'oxygène et 10 10¹⁷ atome/cm³ de carbone.

### Exemple 2

Avec le même réacteur et les débits suivants :
- SiH₄: 9,5 l/mn
- Ar: 3 l/mn
- N₂: 14 l/mn
pour une puissance de 3,125 kW, on a obtenu 665 g/h de poudre de silicium soit un rendement de 4,69 kWh µ-onde/kg poudre et 7,20 kWh électrique /kg poudre (conversion 100%)

### Exemple 3.

Avec le même réacteur ( et d₅ = 25 mm) et les débits suivants :
- SiH₄: : 12 l/mn
- Ar: : 2,5l/mn
- N₂: : 12 l/mn
pour un puissance de 3,2 kW, on a obtenu 840 g/h de poudre de silicium, soit un rendement de 3,81 kWh/kg de poudre et 5,86 kWh électrique/kg poudre (conversion 98,3 %).

Les diamètres d₁ à d₆ sont définis sur la figure 1.

## Revendications

1. Torche à plasma micro-onde comprenant au moins une conduite d'amenée de gaz (1,2) et un guide d'onde (8), caractérisée en ce qu'elle comporte une cavité résonnante (3) formant autour de la conduite (2) un manchon ouvert du côté de la sortie de la conduite et comportant une ouverture latérale (4); une structure coaxiale de transition perpendiculaire au manchon comportant un tube externe (5) raccordé à l'ouverture latérale (4) du manchon et un organe interne (6) dont l'une des extrémités (20) est au contact de la conduite (2) et dont l'autre extrémité est au contact de la face interne du guide d'onde (8) et porte une pièce de transition (7) disposée dans le guide d'onde (8); le guide d'onde (8) d'alimentation en énergie micro-ondes ayant une section rectangulaire et perpendiculaire à la structure coaxiale (5,6) et étant pourvu d'une ouverture (27) de raccordement avec le tube externe (5) de ladite structure ; des moyens d'alimentation en gaz de gainage dans le guide d'onde (8) et/ou la structure coaxiale (5,6) et/ou le manchon ; éventuellement des moyens d'accord ; et éventuellement des moyens d'allumage du plasma.

2. Torche selon la revendication 1, caractérisée en ce que le tube externe (5) est raccordé de façon étanche à l'ouverture latérale (4) et/ou au guide d'onde (8).

3. Torche selon la revendication 1 ou 2, caractérisée en ce que le guide d'onde (8) est relié à une source (21) de gaz de gainage et est muni, de part et d'autre de la pièce de transition (7), de moyens d'étanchéité au gaz.

4. Torche selon l'une des revendications 1 à 3, caractérisée en ce que les moyens d'étanchéité (11, 12, 13) au gaz sont conducteurs et comportent au moins une fenêtre rectangulaire (11) en matériau transparent aux micro-ondes, deux brides rectangulaires (12, 13) enserrant la fenêtre, des moyens d'étanchéité au gaz (14, 15) entre la fenêtre et les brides, et des moyens d'étanchéité (16) au gaz entre la bride (13) située en regard de la portion (24) du guide d'onde étanche au gaz et la bride.

5. Torche selon la revendication 1 ou 2, caractérisée en ce que le manchon (3) est relié à une source de gaz de gainage et la structure coaxiale (5, 6) est munie de moyens d'étanchéité au gaz.

6. Torche selon l'une des revendications 1 à 5, caractérisée en ce que l'extrémité fermée du manchon est une bride annulaire (18) traversée à joint étanche par des moyens de réglage d'un piston annulaire (9), la bride et le piston étant traversés par la conduite d'amenée de gaz (1, 2).

7. Torche selon l'une des revendications 1 à 6, caractérisée en ce qu'elle comporte deux conduites d'amenée (1, 2) de gaz coaxiales.

8. Torche selon l'une des revendications 1 à 7, caractérisée en ce que les longueurs de la conduite d'amenée de gaz et de la sortie du manchon sont réglables.

9. Torche selon l'une des revendications 1 à 8, caractérisée en ce que les longueurs de la conduite d'amenée de gaz et de la sortie du manchon sont arrondies.

10. Torche à plasma selon l'une des revendications 1 à 9, caractérisée en ce que la pièce de transition (7) est réglable.

11. Torche à plasma selon l'une des revendications 1 à 10, caractérisée en ce que la conduite d'amenée de gaz (1) est constituée au moins en partie d'un matériau réfractaire.

12. Dispositif étanche à plasma micro-onde pour la fabrication de poudre, du type comportant un générateur micro-ondes (41), une torche à plasma micro-ondes (40, 43, 48) comportant des moyens d'alimentation en gaz réactif (46) et en gaz plasmagène (47), une enceinte réactionnelle (53), des moyens de séparation de poudre et des gaz, des moyens de collection des poudres (51) et des moyens d'évacuation des gaz effluents (52), caractérisé en ce que la torche à plasma est réalisée selon l'une des revendications 1 à 11.

13. Dispositif selon la revendication 12, caractérisé en ce que le rapport de la longueur et du diamètre de l'enceinte réactionnelle est compris entre 1,5 et 6, de préférence entre 2 et 4.

14. Procédé de préparation de poudre, caractérisé en ce que l'on met en oeuvre un dispositif selon l'une des revendications 12 et 13 avec un gaz réactif choisi parmi les silanes, l'ammoniac, les hydrures de bore, les halogènes de tungstène et de titane, l'oxygène et les organométalliques gazeux et leurs mélanges.

15. Procédé selon la revendication 14, caractérisé en ce que la pression d'utilisation est supérieure ou égale à la pression atmosphérique.

## Patentansprüche

1. Mikrowellenplasmabrenner mit mindestens einer Gaszufuhrleitung (1, 2) und einem Hohlleiter (8), dadurch gekennzeichnet, daß er einen Resonanzraum (3) aufweist, welcher um die Leitung (2) herum eine auf der Ausgangsseite der Leitung offene Muffe bildet und eine seitliche Öffnung (4) hat; einen koaxialen Aufbau für den senkrechten Übergang zur Muffe aufweist mit einem Auffenrohr (5), das mit der seitlichen Öffnung (4) der Muffe verbunden ist, und mit einem Innenorgan (6), dessen eines Ende (20) mit der Leitung (2) in Kontakt ist und dessen anderes Ende mit der Innenfläche des Hohlleiters (8) in Kontakt ist und ein Übergangsstück (7) trägt, welches in dem Hohlleiter (8) angeordnet ist; wobei der Hohlleiter (8) für die Versorgung mit Mikrowellenenergie einen rechteckigen und zum koaxialen Aufbau (5, 6) senkrechten Querschnitt hat und mit einer Öffnung (27) für die Verbindung mit dem Außenrohr (5) des Aufbaues versehen ist; mit Versorgungsmitteln für Umhüllungsgas in dem Hohlleiter (8) und/oder dem koaxialen Aufbau (5, 6) und/oder der Muffe; gegebenenfalls mit Abstimmungsmitteln; und gegebenenfalls mit Plasmazündmitteln.

2. Brenner nach Anspruch 1, dadurch gekennzeichnet, daß das Außenrohr (5) in dichtender Weise mit der seitlichen Öffnung (4) und/oder dem Hohlleiter (8) verbunden ist.

3. Brenner nach Anspruch 1 oder 2, dadurch gekennzeichnet, daß der Hohlleiter (8) mit einer Quelle (21) für Umhüllungsgas verbunden ist und auf beiden Seiten des Übergangsstückes (7) mit Dichtungsmitteln für Gas ausgestattet ist.

4. Brenner nach einem der Ansprüche 1 bis 3, dadurch gekennzeichnet, daß die Dichtungsmittel (11, 12, 13) für Gas Leiter sind und mindestens ein rechteckiges Fenster (11) aus für Mikrowellen transparentem Material, zwei rechteckige Flansche (12, 13), welche das Fenster umfassen, Dichtungsmittel für Gas (14, 15) zwischen dem Fenster und den Flanschen und Dichtungsmittel (16) für Gas zwischen dem Flansch (13), der gegenüber dem Teil (24) für die gasdichte Wellenführung angeordnet ist, und dem Flansch aufweisen.

5. Brenner nach Anspruch 1 oder 2, dadurch gekennzeichnet, daß die Muffe (3) mit einer Umhüllungsgasguelle verbunden ist und der koaxiale Aufbau (5, 6) mit Gasdichtungsmitteln versehen ist.

6. Brenner nach einem der Ansprüche 1 bis 5, dadurch gekennzeichnet, daß das geschlossene Ende der Muffe ein Ringflansch (18) ist, welcher von Regulierungsmitteln eines Ringkolbens (9) mit dichter Verbindung durchquert wird, wobei der Flansch und der Kolben von der Gasversorgungsleitung (1, 2) durchquert werden.

7. Brenner nach einem der Ansprüche 1 bis 6, dadurch gekennzeichnet, daß er zwei koaxiale Gaszufuhrleitungen (1, 2) aufweist.

8. Brenner nach einem der Ansprüche 1 bis 7, dadurch gekennzeichnet, daß die Längen der Gaszufuhrleitung und des Austritts der Muffe regulierbar sind.

9. Brenner nach einem der Ansprüche 1 bis 8, dadurch gekennzeichnet, daß die Längen der Gaszufuhrleitung und des Muffenausganges abgerundet sind.

10. Plasmabrenner nach einem der Ansprüche 1 bis 9, dadurch gekennzeichnet, daß das Übergangsstück regulierbar ist

11. Plasmabrenner nach einem der Ansprüche 1 bis 10, dadurch gekennzeichnet, daß die Gaszufuhrleitung (1) mindestens teilweise aus einem bei hoher Temperatur feuerfesten Material besteht.

12. Für Mikrowellenplasma dichte Vorrichtung für die Herstellung von Pulver, mit einem Mikrowellengenerator (41), einem Mikrowellenplasmabrenner (40, 43, 48), der Mittel für die Zufuhr von reaktivem Gas (46) und plasmagenem Gas (47) aufweist, einem Reaktionsraum (53), mit Mitteln zum Trennen von Pulver und Gas, Mitteln zum Sammeln der Pulver (51) und Abziehmitteln der ausströmenden Gase (52), dadurch gekennzeichnet, daß der Plasmabrenner nach einem der Ansprüche 1 bis 11 ausgeführt ist.

13. Vorrichtung nach Anspruch 12, dadurch gekennzeichnet, daß das Verhältnis der Länge und des Durchmessers des Reaktionsraumes zwischen 1,5 und 6, vorzugsweise zwischen 2 und 4, liegt.

14. Verfahren zur Herstellung von Pulver, dadurch gekennzeichnet, daß man eine Vorrichtung nach einem der Ansprüche 12 und 13 verwendet mit einem reaktiven Gas, welches ausgewählt ist unter den Silanen, Ammoniak, den Borhydriden, den Halogenen von Wolfram und Titan, Sauerstoff und den gasförmigen metallorganischen Verbindungen und ihren Gemischen.

15. Verfahren nach Anspruch 14, dadurch gekennzeichnet, daß der Anwendungsdruck größer oder gleich dem atmosphärischen Druck ist.

## Claims

1. Microwave plasma torch comprising at least one gas supply pipe (1, 2) and a waveguide (8), characterised in that it comprises a resonant cavity (3) forming, around the pipe (2), a sleeve which is open on the side of the pipe outlet and comprises a side opening (4); a coaxial transition structure perpendicular to the sleeve comprising an outer tube (5) connected to the side opening (4) in the sleeve and an inner element (6), one end (20) of which is in contact with the pipe (2) and the other end of which is in contact with the inner surface of the waveguide (8) and carries a transition part (7) arranged in the waveguide (8); the waveguide (8) for microwave energy supply having a rectangular cross section perpendicular to the coaxial structure (5, 6) and being provided with an opening (27) for connection to the outer tube (5) of the said structure; means for the supply of casing gas in the waveguide (8) and/or the coaxial structure (5, 6) and/or the sleeve; tuning means, if required; and means for igniting the plasma, if required.

2. Torch according to claim 1, characterised in that the outer tube (5) is connected in a sealed manner to the side opening (4) and/or to the waveguide (8).

3. Torch according to claim 1 or 2, characterised in that the waveguide (8) is connected to a source (21) of casing gas and is provided, on either side of the transition part (7), with means for gas-tightness.

4. Torch according to one of claims 1 to 3, characterised in that the means (11, 12, 13) for gas-tightness are conductive and comprise at least one rectangular window (11) made of a material transparent to microwaves, two rectangular flanges (12, 13) surrounding the window, means (14, 15) for gas-tightness between the window and the flanges, and means (16) for gas-tightness between the flange (13) located opposite the portion (24) of the waveguide which is gas-tight, and the flange.

5. Torch according to claim 1 or 2, characterised in that the sleeve (3) is connected to a source of casing gas and the coaxial structure (5, 6) is provided with means for gas-tightness.

6. Torch according to one of claims 1 to 5, characterised in that the closed end of the sleeve is an annular flange (18) through which there pass in a sealed manner means for controlling an annular piston (9), with the gas supply pipe (1, 2) passing through the flange and the piston.

7. Torch according to one of claims 1 to 6, characterised in that it comprise two coaxial gas supply pipes (1, 2).

8. Torch according to one of claims 1 to 7, characterised in that the lengths of gas supply pipe and sleeve outlet are adjustable.

9. Torch according to one of claims 1 to 8, characterised in that the lengths of gas supply pipe and sleeve outlet are rounded.

10. Plasma torch according to one of claims 1 to 9, characterised in that the transition part (7) is adjustable.

11. Plasma torch according to one of claims 1 to 10, characterised in that the gas supply pipe (1) is formed at least partially by a refractory material.

12. Sealed microwave plasma device for the production of powder, of the type comprising a microwave generator (41), a microwave plasma torch (40, 43, 48) comprising means (46) for supplying reactive gas and means (47) for supplying plasmagene gas, a reaction enclosure (53), means for separating powder and gases, means (51) for collecting powders and means (52) for evacuating effluent gases, characterised in that the plasma torch is produced according to one of claims 1 to 11.

13. Device according to claim 12, characterised in that the relationship of the length and the diameter of the reaction enclosure is between 1.5 and 6, preferably between 2 and 4.

14. Method for the preparation of powder, characterised in that there is implemented a device according to one of claims 12 and 13 with a reactive gas chosen from silanes, ammonia, boron hydrides, halogens of tungsten and titanium, oxygen and gas organometallics and mixtures thereof.

15. Method according to claim 14, characterised in that the operating pressure is greater than or equal to atmospheric pressure.
